# EUROPÄISCHE PATENTSCHRIFT

(11) **EP 1 427 499 B1**
(45) Veröffentlichungstag und Bekanntmachung des Hinweises auf die Patenterteilung: **14.11.2007**
(21) Anmeldenummer: 02779406.4
(22) Anmeldetag: 23.09.2002
(51) Int. Cl.: A63J 1/02, B66D 1/12

(54) **STEUERUNGSSYSTEM FÜR SEILWINDEN UND ANDERE MASCHINEN**
CONTROL SYSTEM FOR WINCHES AND OTHER MACHINES
SYSTEME DE COMMANDE POUR TREUILS DE MANOEUVRE ET AUTRES MACHINES

(30) Priorität: 21.09.2001 DE 10146521
(43) Veröffentlichungstag der Anmeldung: 16.06.2004
(73) Patentinhaber: PULS, Rainer, M., 76227 Karslruhe (DE); PULS, Oliver, 76149 Karslruhe (DE)
(72) Erfinder: PULS, Rainer, M., 76227 Karslruhe (DE); PULS, Oliver, 76149 Karslruhe (DE)
(86) Internationale Anmeldenummer: PCT/EP2002/010654
(87) Internationale Veröffentlichungsnummer: WO 2003/026998

(56) Entgegenhaltungen:
- DE-A- 3 233 468
- DE-A- 3 233 788
- DE-A- 4 108 969

## Beschreibung

Die Erfindung betrifft ein mehrachsiges Steuerungssystem für Seilwinden und anderem Maschinerien in Bühnen, Studios und Theatern, insbesondere für Synchronfahrten und ähnliche sicherheitsrelevante Bewegungsabläufe.

Verschiedene mehrachsige Steuerungssysteme dieser Art sind bekannt, mit denen Seilwinden und andere Maschinerien in Bühnen, Studios und Theatern angesteuert und überwacht werden können. In der Regel erfordern diese Systeme einen hohen Verkabelungsaufwand und sind dementsprechend aufwendig und störungsanfällig. Ungeachtet des Verkabelungsaufwands besitzen die bekannten Systeme oft aber eine geringe Flexibilität und vielfach werden im Hinblick auf die zu erfüllenden Sicherheitsanforderungen Kompromisse bei der Verfügbarkeit des Steuerungssystems gemacht.

Aus DE 32 33 788 ist eine Steuerungsanlage für eine Bühnenmaschinerie bekannt, durch die die Trennung zwischen Obermaschineriesteuerung und Untermaschineriesteuerung überwunden werden soll. Dazu ist für die Obermaschinerie und für die Untermaschinerie jeweils eine Rechneranlage vorgesehen für die Steuerung von einzelnen und gemeinsamen Bewegungen der Züge bzw. der Bodenteile. Die beiden Rechenanlagen sind miteinander verbunden, um Bewegungen der Antriebe von Teilen der Obermaschine einerseits und der Untermaschinerie andererseits zu synchronisieren.

Vor diesem Hintergrund besteht das Ziel der Erfindung darin, ein einerseits in höchstem Maße sicheres und andererseits hochverfügbares Steuerungssystem für Seilwinden und andere Maschinen in Bühnen, Studios und Theatern anzugeben, das mit einem geringen Verkabelungsaufwand realisierbar ist und ein hohes Maß an Flexibilität und Sicherheit gewährleistet.

Dieses Ziel wird erreicht durch ein Steuerungssystem mit den in Patentanspruch 1 angegebenen Merkmalen. Vorteilhafte Ausgestaltungen ergeben sich aus den Unteransprüchen.

Mit einem erfindungsgemäßen Steuerungssystem können bis zu 200 Seilwinden und andere Maschinen (200 Achsen) synchron verfahren werden, wobei hinsichtlich der Sicherheit die Anforderungsklasse 5 nach DIN 19250 V VDE 0801 für sicherheitsgerichtete Rechner-Steuerungen erreicht wird.

Im folgenden wird die Erfindung anhand eines Ausführungsbeispiels unter Bezugnahme auf die Figuren genauer erläutert, in denen zeigt:
- Fig. 1: ein schematisches Diagramm des Aufbaus eines erfindungsgemäßen Steuerungssystems; und
- Fig. 2: ein schematisches Diagramm des steuerungsrelevanten Aufbaus einer Seilwinde/Maschine innerhalb des erfindungsgemäßen Steuerungssystems. -

Wie aus Fig. 1 entnehmbar, ist das erfindungsgemäße Steuerungssystem in fünf Bereiche unterteilt, nämlich die Achs-Ebene I, die zentrale Prozess-Rechner-Ebene II, die Bedien- und Beobachter-Ebene III, die Diagnose- und Service-Ebene IV und die Fernwartungs-Ebene V. Die Ebenen I, II, III und IV sind über Industrie-Bus-Systeme miteinander verbunden, die Ebene V ist mit der Ebene IV über eine Telekommunikationsleitung (beispielsweise eine Modem-Modem-Verbindung) verbunden.

Wie sich aus Fig. 2 ergibt, befinden sich in der Ebene I die zu steuernden bzw. zu überwachenden Seilwinden/Maschinen M1, M2 .. Mn, von denen eine große Anzahl mit dem erfindungsgemäßen Steuerungssystem angesteuert und überwacht werden können. Im folgenden wird anhand der Seilwinde/Maschine M1 in Fig. 2 der erfindungsgemäße Aufbau im Detail beschrieben, der sich typischerweise bei den Maschinen M2 bis Mn entsprechend oder in geringfügig abgewandelter Form wiederholt.

Wie bei der Seilwinde/Maschine M1 gezeigt, besitzt die zu steuernde und zu überwachende Seilwinde/Maschine einen Motor M, der über einen ersten Achsrechner AR1 und einen Frequenz-Umsetzer FU (Treiberschaltung) angesteuert wird. Der erste Achs-Rechner AR1 ist dazu mit dem Frequenz-Umsetzer FU verbunden. Vorzugsweise arbeitet der Achsrechner AR1 in Echtzeit und ist mit einem Echtzeit-Industrie-Betriebssystem ausgestattet. An einer Antriebswelle der Seilwinde/Maschine ist ein Absolutwertgeber AIWG1 vorhanden, der sein Signal dem ersten Achsrechner AR1 zuführt. Ferner ist der Seilwinde/Maschine ein zweiter Achsrechner AR2 zugeordnet, der mit dem ersten Achsrechner AR1 über eine Schnittstelle, beispielsweise eine serielle Schnittstelle gemäß RS-485 verbunden ist und der vorzugsweise mit einem Vor-Ort-BedienPaneel ausgestattet ist. Auch der zweite Achsrechner AR2 ist mit dem Frequenz-Umsetzer FU verbunden und arbeitet vorzugsweise in Echtzeit, wozu er ebenfalls mit einem Echtzeit-Industrie-Betriebsystem ausgestattet ist. An den zweiten Achsrechner AR2 ist ein zweiter Absolutwertgeber AIWG2 angeschlossen, der an einer Abtriebswelle der Seilwinde/Maschine sitzt. Durch Vergleich der Ist-Werte der beiden Absolutwertgeber AIWG1 und AIWG2 ist zum einen die Funktion der Absolutwertgeber prüfbar als auch ein Überwachung auf Getriebebruch, Wellenbruch, Kupplungsbruch, etc. möglich, da der eine Absolutwertgeber auf der, Antriebswelle und der andere auf der Abtriebswelle der Seilwinde/Maschine angeordnet ist.

Der erste und der zweite Achsrechner AR1 und AR2 haben unmittelbaren Zugriff auf den Frequenzumsetzer FU bzw. ein vorgeschaltetes Schütz und auf eine Bremseinrichtung zur Abschaltung und sicheren Stillsetzung der Seilwinde/Maschine.

Ferner sind ein oder mehrere Sicherheitssensoren S zur Feststellung von Überlast, Unterlast, Überdrehzahl, Wickelfehler, Erreichen von Endpositionen etc. vorhanden, deren Ausgangssignale sowohl dem ersten als auch dem zweiten Achsrechner AR1 bzw. AR2 zugeführt werden.

In der Ebene II sind zwei Gruppenrechner GR1 und GR2 vorgesehen, die synchrone Gruppenfahrten von mehreren Seilwinden/Maschinen ansteuern und überwachen. Beide Gruppenrechner arbeiten vorzugsweise in Echtzeit und sind dazu mit einem Echtzeit-Industrie-Betriebsystem ausgestattet. Der erste Gruppenrechner GR1 ist über einen Bus B1, vorzugsweise einen Lichtwellen-Leiter-Bus mit den ersten Achsrechnern AR1 der Ebene I verbunden. Vorzugsweise ist der Bus B1 als Simolink-Bus oder äquidistanter Profi-Bus ausgelegt.

Der Lichtwellenleiter-Bus B1 erlaubt eine einfache platzsparende ringförmige statt sternförmige Verkabelung und sichert eine geringe Anfälligkeit gegen eingestrahlte Störung. Außerdem ist der Simolink-Bus, ebenso wie der äquidistante Profi-Bus ein deterministischer Bus, bei dem die Zykluszeit der Rechenprogramme immer konstant ist und nicht von gelegentlich auftretenden rechenintensiven Prozeduren kurzzeitig oder unregelmäßig beeinflusst wird. Verbunden mit der hohen Übertragungsrate von 11 Mbit/s unabhängig von der Leitungslänge führt diese Gestaltung dazu, dass die Steuerung, Regelung und Überwachung der Antriebe deutlich besser ist als bei Steuerungen, die keine deterministischen Busse verwenden und deren Übertragungsrate kleiner als 11 Mbit/s ist und bei denen die Leitungsgänge die Signalübertragung beeinflusst.

Durch die oben genannte sichere und schnelle Signalübertragung des Simolink-Lichtwellenleiter-Busses B1 können die Antriebe in Ebene I überaus schnell und in höchstem Maße synchron geregelt werden, was zum einen deutliche Verbesserungen hinsichtlich des in Theatern wichtigen Geräuschverhaltens bringt und im Fehlerfall bzw. bei einer Störung eine sehr schneller und synchrone Stillsetzung der Seilwinden/Maschinen ermöglicht. Das "Auseinanderfahren" von synchronen und gekoppelten Antrieben kann dadurch wesentlich reduziert werden. Im Theater ist dies besonders wichtig, da hier große und schwere Dekorationsteile häufig von mehreren Seilwinden/Maschinen gehoben und bewegt werden müssen. Unter diesen Dekorationsteilen arbeiten Schauspieler, Künstler und Bühnenarbeiter und das zu große "Auseinanderfahren"" der Antriebe kann dazu führen, dass eine Dekoration auseinanderreißt oder kippt oder ein Antrieb überlastet wird und Seile reißen etc.

Der erste Gruppenrechner GR1 sendet über den Bus B1 dem verwendeten Protokoll entsprechende Kommandos an die ersten Achsrechnern AR1 und empfängt von den Achsrechnern Signale. Die gesendeten Kommandos vom ersten Gruppenrechner GR1 setzen die jeweiligen ersten Achsrechner AR1 um in die Ansteuerungssignale an den Frequenz-Umsetzer FU, d.h. an die Motoren der Seitenwinden/Maschinen

Die empfangenen Signale von den Absolutwertgebern AIWG1 und AIWG2 und den Sicherheitssensoren S (Überlast, Unterlast, Schlaffseil, Not-End, Überdrehzahl, Wickelfehler, Schleppfehler (Positionsabweichung), Busfehler etc.) werden zur Überwachung und Steuerung der Synchronfahrten der Antriebe verwendet und dazu zumindest teilweise von den AchsRechnern auch an den Gruppenrechner übertragen.

Im Fehlerfall setzt der Gruppenrechner GR1 die synchronfahrenden Antriebe still, wobei auch die Stillsetzung synchron erfolgt.

Der jeweilige erste Achsrechner AR1 jeder Seilwinde/Maschine überwacht zusätzlich die Funktion der einzelnen Seilwinde/Maschine direkt am Antrieb und schaltet zeitverzögert zum Gruppenrechner GR1 im Fehlerfall ebenfalls selbst ab. Bei Ausfall des Gruppenrechners GR1 wird der fehlerhafte Antrieb also zusätzlich durch den ersten Achsrechner AR1 abgeschaltet. Da jedoch im Falle von synchronen Verfahrbewegungen mehrere Achsen bei Auftreten eines Fehlers an einer Achse in aller Regel ein synchrones Stillsetzen aller Antriebe, also nicht nur des fehlerhaften erforderlich ist, erfolgt die Stillsetzung durch den ersten Achsrechner AR1 gegenüber der Stillsetzung durch den Gruppenrechner GR1 zeitverzögert.

Bei Störungen reagiert also sowohl der erste Achsrechner AR1 als auch der erste Gruppenrechner GR1. Der Gruppenrechner GR1 stellt bei einem Fehler eines Antriebes fest, ob zu der gestörten Seilwinde/Maschine eine weitere Seilwinde/Maschine in Synchronlauf bewegt wird. Ist dies der Fall, bestimmt der Gruppenrechner GR1, auf welchem Weg die synchronlaufenden Seilwinden/Maschinen abgebremst und/oder stillgesetzt werden müssen. Im günstigen Fall werden alle in einer Gruppe synchronfahrenden Seilwinden/Maschinen synchron (aber schnell) gebremst.

Ist es durch Versagen des ersten Gruppenrechners GR1 nicht möglich, dass der erste Gruppenrechner GR1 die Seilwinden/Maschinen stillsetzt, so werden synchron laufende Seilwinden/Maschinen dennoch stillgesetzt. Hierzu ist zur Absicherung des Synchron-Steuer-Systems in der Ebene II ein zweiter Gruppenrechner GR2 vorhanden, der zusätzlich die synchronen Gruppenbewegungen überwacht.

Der zweite Gruppenrechner GR2 steht über einen zweiten Bus B2, vorzugsweise einen Lichtwellenleiter-Bus mit den zweiten Achsrechnern AR2 der Seilwinden/Maschinen in Verbindung. Auch hier ist eine hohe Übertragungsrate von 12 Mbit/s vorhanden. Für den zweiten Bus B2 gilt im übrigen das zum ersten Bus B1 oben Gesagte.

Der zweite Achsrechner AR2 jeder Winde erhält über den zweiten Absolutwertgeber AIWG2 und die Sicherheits-Sensoren S ebenso alle o.g. Informationen über den Zustand der Seilwinde/Maschine. Diese Information gibt der zweite Achsrechner AR2 jeweils über den Bus B2 an den weiteren Gruppenrechner GR2 weiter. Damit liegt die Information über den Zustand der Seilwinde/Maschine in der Ebene II doppelt vor: einmal im Gruppenrechner GR1 und einmal im Gruppenrechner GR2

Um sich zusätzlich gegenseitig zu überwachen synchronisieren und vergleichen die beiden Gruppenrechner GR1 und GR2 ihre Informationen entweder über eine Gruppenrechner GRV Verbindung oder über einen gemeinsam genutzten Speicherbereich.

Sofern Störungen auftreten, kann jedes System für sich reagieren, indem sowohl über die primäre Verbindung (Gruppenrechner GR1 ◊ erster Achsrechner AR1) oder über den zweite redundante Verbindung (Gruppenrechner GR2 ◊ zweiter Achsrechner AR2) auf die Seilwinde/Maschine und deren Abschalt-/Stillsetzenmechanismen FU/A eingewirkt wird.

Zusätzlich wird der fehlerhafte Antrieb auch über den jeweiligen Achsrechner AR2 direkt an der Seilwinde/Maschine abgeschaltet. Diese Abschaltung erfolgt ebenso wie die durch den ersten Achsrechner AR1 zeitverzögert zur Abschaltung durch die Gruppenrechner GR1 und GR2, um die synchrone Stillsetzung zu gewährleisten und ein "Auseinanderfahren" der Antriebe beispielsweise durch verfrühtes Einfallen der Bremse eines einzelnen Antriebes zu verhindern.

Da zwei von einander unabhängige und sich überwachende Gruppenrechner GR1 und GR2 mit Echtzeit-Betriebssystemen zur Steuerung und Überwachung von Synchronfahrten, zwei schnelle, sichere jedoch getrennte und somit diversitäre Bussysteme B1 und B2, zwei unabhängige separate und dezentrale Achsrechner AR1 und AR2 an der Seilwinde/Maschine mehrere unterschiedliche und unabhängige Abschaltmechanismen (Doppelbremsen, Lasttrennschalter, Sperren der Reglerfreigabe) doppelte und in unabhängige Systeme eingelesene Sicherheits-Sensoren S (Endschalter, Lastmessung, etc.) und doppelte, getrennte und in unabhängige Systeme eingelesene Absolutwertgeber AIWG1 und AIWG2 vorhanden sind, ist das System insgesamt redundant, diversitär und gegenseitig überwacht und dementsprechend sicher ausgelegt. Falls eines der Leitsysteme anders reagiert als das andre, so wird auch dies erkannt und gemeldet.

Für den Fall, dass entweder der erste Gruppenrechner GR1 oder der zweite Gruppenrechner GR2 nicht einsatzbereit sind, besteht die Möglichkeit, die Seilwinde/Maschine im Störfall entweder mit dem ersten Gruppenrechner GR1 oder mit dem zweiten Gruppenrechner GR2 allein zu fahren. Damit ist für die Anlage ein Höchstmaß an Verfügbarkeit auch bei Ausfall eines Rechners gewährleistet. Bei Ausfall beider Gruppenrechner ist zusätzlich über den zweiten Achsrechner AR2 noch eine Vor-Ort-Bedienung jedes Antriebes möglich, da er zweite Achsrechner mit einem Bedienpaneel ausgestattet ist.

Das erfindungsgemäße Steuerungssystem für Seilwinden/Maschinen mit dem ersten Gruppenrechner GR1 und dem zweiten Gruppenrechner GR2 erreicht die Sicherheitsstufe AK5 nach DIN 19250/V VDE 0801. Bei Ausfall von einem der beiden Gruppenrechner erreicht die Steuerung der Seilwinden/Maschinen über den verbleibenden Gruppenrechner allein jeweils die Sicherheitsstufe AK4.

Es ist also möglich mit den vorhandenen Komponenten eine Havarie-Steuerung bzw. eine Backup-Lösung zu realisieren, die es auch bei Ausfall eines Rechnersystems erlaubt, die Anlage weiter zu betreiben. Es sind keine zusätzlichen Komponenten erforderlich. Dies reduziert Kosten für den Betreiber sowie durch Reduzierung von Teilen auch die Ausfallwahrscheinlichkeit des Systems.

Die Verbindung zu einem oder mehreren Bedienpulten BP in Ebene III erfolgt über einen (Ethernet-)Bus B3, ebenfalls vorzugsweise in Lichtwellenleiter-Technik, so dass die Verbindung zwischen der Ebene II und III störunanfällig und mit hoher Übertragungsrate realisierbar ist.

In der Ebene IV ist ein Service- und Diagnose-Rechner SDR vorgesehen, der über den (Ethernet-)Bus B3 auch mit den Rechnern der Ebene II und den Bedienpulten BP der Ebene III verbunden ist.

In der Ebene V ist ein Fernwartungsrechner FWR vorgesehen, der über eine Telekommunikationsverbindung B4, beispielsweise eine Verbindung über Modem MD1 und MD2 mit dem Rechner SDR verbunden ist. Damit kann über die zusätzlich vorhandene Fernwartungsverbindung B4 zu Ebene V zwischen den Ebenen IV und V direkt auf die Gruppenrechner der Ebene II zugegriffen werden. Es stehen somit die Informationen, Parameter und Einstellungen der Ebene II für die Fernwartung in Ebene V zur Verfügung.

Vorzugsweise ist der Service- und Diagnoserechner SDR über einen weiteren Bus 5 oder alternativ über die vorhandenen Busleitungen B1, B2 und B3 mit den Seilwinden/Maschinen, vorzugsweise direkt mit den Achsrechnern AR1 und AR2 und den Frequenz-Umsetzern der Seilwinden/Maschinen verbunden und ebenso auch mit zusätzlichen Peripherieantrieben. Dadurch ist ein direkter Zugriff auf alle diese Komponenten und die dort vorhandenen Informationen und Parametereinstellungen, insbesondere auch die Einstellungen der Absolutwertgeber über Fernwartung möglich.

Eine weitere Erhöhung der Sicherheit ist dadurch zu erreichen, dass im Zusammenwirken mit einem erfindungsgemäßen Steuerungssystem die Doppelbremsen der Seilwinden/Maschinen auf der Abtriebswelle angebracht werden und nicht mehr auf der Antriebswelle.

Durch die Anordnung eines Absolutwertgebers AIWG1 auf der Antriebswelle und eines Absolutwertgebers AIWG2 auf der Abtriebswelle ist es möglich einen dazwischenliegenden Bruch oder Ausfall eines Getriebes, einer Kupplung, einer Schweißverbindung, einer Welle/Nabe-Verbindung, einer Schraubenverbindung, jeder sonstigen reib- oder formschlüssigen Verbindung etc. zu erfassen und dann durch Ansteuern und Einfallen der Bremsen am Antrieb die Seilwinden/Maschinen sicher stillzusetzen.

Darüber hinaus erlaubt diese Anordnung der Bremse, dass der für alle mechanischen Antriebskomponenten laut DIN für Bühnentechnik vorgeschriebene Sicherheitsfaktor 2 z.B. für Getriebe, Wellen, Kupplungen etc. gegen Dauerbruch entfallen kann, da diese nunmehr hinter der Bremse liegen. Die Seilwinden/Maschinen werden um mindestens 30% kleiner und kostengünstiger und durch Verwendung kleinerer Baugröße der Komponenten auch geräuscharmer.

In einer Gesamtbetrachtung des erfindungsgemäßen Steuerungssystems ergeben sich folgende Vorteile und Eigenschaften:
- zwei voneinander unabhängige und sich gegenseitig überwachende Gruppenrechner mit Echtzeit-Betriebssystemen (z.B. Siemens RMOS) zur Steuerung und Überwachung von Synchronfahrten,
- zwei diversitäre über 11 Mbit/s schnelle Lichtwellenleiter-Bussysteme,
- Verwendung des deterministischen Simolink-Lichtwellenleiterbusses
- zwei unabhängige unterschiedliche und dezentrale Achsrechner an der Winde/Maschine,
- mehrere unterschiedliche unabhängige und von voneinander unabhängige Systemen angesteuerte Abschaltmechanismen (Doppelbremsen, Lasttrennschalter, Sperren der Regelerfreigabe)
- doppelte und in unabhängige Systeme eingelesene Sicherheits-Sensorik (Endschalter, Lastmessung, Schlaffseil, Wickelfehler etc.)
- doppelte unterschiedliche in unabhängige Systeme eingelesene und sowohl an der Antriebswelle als auch an der Abtriebswelle angebrachte Absolutwertgeber
- Zugriffsmöglichkeit und Service- und Wartungsmöglichkeit über ISDN, Modem oder Internet auf alle Komponenten des Steuerungssystems inklusive der Absolutwertgeber und Frequenzumsetzer
- Hochverfügbarkeit der Anlage auch bei Ausfall eines Gruppenrechners durch die Möglichkeit, alle Antriebe auch über den jeweiligen redundanten zweiten Gruppenrechner noch mit Synchron-Bewegungen fahren zu können (Dies ohne das Erfordernis von zusätzlichen Komponenten.)
- Möglichkeit bei Ausfall beider Gruppenrechner die Antriebe über die jeweilige Vor-Ort-Bedienungen an den Winden/Maschinen noch fahren zu können

## Patentansprüche

1. Steuerungssystem für Seilwinden und andere Maschinen, insbesondere in Bühnen, Studios, und Theatern mit
a. je zwei Achsrechnern (AR1, AR2) zur Ansteuerung und Überwachung jeweils einer von mehreren Seilwinden/Maschinen (M1, M2, ... Mn), die einer ersten Steuerungsebene (I) zugeordnet sind,
i. die beide mit einer Ansteuerschaltung (FU) für einen Elektromotor der Seilwinde/Maschine verbunden sind und
ii. von denen ein erster Achsrechner (AR1) mit einem ersten Absolutwertgeber (AIWG1), der an der Seilwinde/Maschine angeordnet ist, verbunden ist und
iii. von denen ein zweiter Achsrechner (AR2) mit einem zweiten Absolutwertgeber (AIWG2), der an der Seilwinde/Maschine angeordnet ist, verbunden ist; und
b. zwei Gruppenrechnern (GR1, GR2), die einer zweiten Steuerungsebene (II) zugeordnet,
i. von denen ein erster Gruppenrechner (GR1) über einen ersten Bus (B1) mit den ersten Achsrechnern (AR1) verbunden ist und
ii. von denen ein zweiter Gruppenrechner (GR2) mit den zweiten Achsrechnern (AR2) über einen zweiten Bus (B2) unabhängig von dem ersten Bus (B1) verbunden ist, und
iii. die über eine Gruppenrechnerverbindung (GRV) oder einen gemeinsamen Speicher oder Speicherbereich zum Austausch von Informationen unabhängig von dem ersten und dem zweiten Bus (B1, B2) miteinander verbunden sind.

2. Steuerungssystem nach Anspruch 1, **dadurch gekennzeichnet, dass** der erste Bus (B1) als Lichtwellenleiterbus ausgeführt ist.

3. Steuerungssystem nach Anspruch 1 oder 2, **dadurch gekennzeichnet, dass** der erste Bus (B1) als deterministischer Bus, vorzugsweise als Simolink-Bus oder äquidistanter Profi-Bus ausgeführt ist.

4. Steuerungssystem nach einem der vorangegangenen Ansprüche, **dadurch gekennzeichnet, dass** der zweite Bus (B2) als Lichtwellenleiterbus ausgeführt ist.

5. Steuerungssystem nach einem der vorangegangenen Ansprüche, **dadurch gekennzeichnet, dass** der zweite Bus (B2) als deterministischer Bus, vorzugsweise als Simolink-Bus oder äquidistanter Profi-Bus ausgeführt ist.

6. Steuerungssystem nach einem der vorangegangenen Ansprüche, **dadurch gekennzeichnet, dass** ein oder mehrere Bedienpulte (BP) vorgesehen sind, die einer dritten Steuerungsebene (III) zugeordnet sind und die mit dem ersten und dem zweiten Gruppenrechner (GR1, GR2) über einen dritten Bus (B3) verbunden sind.

7. Steuerungssystem nach Anspruch 6, **dadurch gekennzeichnet, dass** der dritte Bus (B3) als Lichtwellenleiterbus, drahtloser Bus oder gemischter Bus ausgeführt ist.

8. Steuerungssystem nach Anspruch 6 oder 7, **dadurch gekennzeichnet, dass** der dritte Bus (B3) als Ethernet-Bus ausgeführt ist.

9. Steuerungssystem nach einem der vorangegangenen Ansprüche 6 bis 8, **dadurch gekennzeichnet, dass** ein Service- und Diagnoserechner (SDR) vorgesehen ist, der einer vierten Steuerungsebene (IV) zugeordnet ist und der über den dritten Bus (B3) mit dem ersten und dem zweiten Gruppenrechner (GR1, GR2) und mit den Bedienpulten verbunden ist.

10. Steuerungssystem nach Anspruch 9, **dadurch gekennzeichnet, dass** der Service- und Diagnoserechner (SDR) zusätzlich oder alternativ über einen fünften Bus (B5) mit den Seilwinden/Maschinen (M1, M2, ... Mn) verbunden ist.

11. Steuerungssystem nach Anspruch 9 oder 10, **dadurch gekennzeichnet, dass** ein Fernwartungsrechner (FWR) vorgesehen ist, der einer fünften Steuerungsebene (V) zugeordnet ist und der über eine Telekommunikationsverbindung (B4, MD1, MD2) mit dem Service- und Diagnoserechner (SDR) verbunden ist.

12. Steuerungssystem nach einem der vorangegangenen Ansprüche, **dadurch gekennzeichnet, dass** der erste und der zweite Achsrechner (AR1, AR2) mit einem Echtzeit-Betriebssystem ausgestattet sind.

13. Steuerungssystem nach einem der vorangegangenen Ansprüche, **dadurch gekennzeichnet, dass** der erste und der zweite Gruppenrechner (GR1, GR2) mit einem Echtzeit-Betriebssystem ausgestattet sind.

14. Steuerungssystem nach einem der vorangegangenen Ansprüche, **dadurch gekennzeichnet, dass** Sicherheitssensoren (S) an Seilwinden/Maschinen vorgesehen sind, deren Ausgangssignale dem ersten und dem zweiten Achsrechner (AR1, AR2) zugeführt werden.

15. Steuerungssystem nach einem der vorangegangenen Ansprüche, **dadurch gekennzeichnet, dass** der erste und der zweite Achsrechner (AR1, AR2) die von den Sicherheitssensoren (S) empfangenen Signale auswertet und zumindest teilweise an den ersten bzw. den zweiten Gruppenrechner (GR2) weiterleiten.

16. Steuerungssystem nach einem der vorangegangenen Ansprüche, **dadurch gekennzeichnet, dass** der erste Absolutwertgeber (AWIG1) an einer Antriebswelle der Seilwinde/Maschine angeordnet ist und dass der zweite Absolutwertgeber (AIWG2) an einer Abtriebswelle der Seilwinde/Maschine angeordnet ist.

17. Steuerungssystem nach einem der vorangegangenen Ansprüche, **dadurch gekennzeichnet, dass** das Steuerungssystem mit Bremsen an den Seilwinden/Maschinen zusammenwirkt, die an der Abtriebswelle der Seilwinde/Maschine angeordnet sind.

18. Steuerungssystem nach einem der vorangegangenen Ansprüche, **dadurch gekennzeichnet, dass** der zweite Achsrechner (AR2) mit einem Bedienpaneel zur Steuerung der Seilwinde/Maschine von Hand ausgestattet ist.

19. Steuerungssystem nach einem der vorangegangenen Ansprüche, **dadurch gekennzeichnet, dass** der erste Gruppenrechner (GR1) dafür ausgelegt ist, die ersten Achsrechner (AR1) zu steuern und zu überwachen, dass der zweite Gruppenrechner (GR1) dafür ausgelegt ist, die zweiten Achsrechner (AR1) zu steuern und zu überwachen, und dass beide Gruppenrechner (GR1, GR2) dafür ausgelegt sind, sich gegenseitig zu überwachen und Informationen über die Seilwinden/Maschinen und die Achsrechner zum Vergleich auszutauschen.

20. Steuerungssystem nach Anspruch 19, **dadurch gekennzeichnet, dass** die Steuerung und Überwachung der Achsrechner (AR1, AR2) durch die Gruppenrechner (GR1, GR2) derart erfolgt, dass die Seilwinden/Maschinen entweder allein von dem ersten Gruppenrechner (GR1) in Verbindung mit den ersten Achsrechnern (AR1) oder allein von dem zweiten Gruppenrechner (GR2) in Verbindung mit den zweiten Achsrechnern (AR2) erfolgt, wenn der jeweils andere Gruppenrechner ausfällt.

21. Steuerungssystem nach Anspruch 19, **dadurch gekennzeichnet, dass** der erste oder der zweite Achsrechner (AR1, AR2) dafür ausgelegt sind, im Störfall die Abschaltung/Stillsetzung der Seilwinde/Maschine zeitlich verzögert zur Auslösung der Abschaltung/Stillsetzung durch die Gruppenrechner (GR1, GR2) auszulösen.

22. Verfahren zur Steuerung von mehreren Seilwinden und anderen Maschinen, insbesondere in Bühnen, Studios, und Theatern, **dadurch gekennzeichnet, dass** jeweils ein erster Achsrechner (AR1) die Ausgangssignale eines ersten Absolutwertgebers (AIWG1) empfängt, der an einer der Seilwinden/Maschinen (M1, M2, ... Mn) angeordnet ist, und jeweils ein zweiter Achsrechner (AR2) die Ausgangssignale eines zweiten Absolutwertgebers (AIWG2) empfängt, der an derselben Seilwinde/Maschine (M1, M2, ... Mn) angeordnet ist, dass ein erster Gruppenrechner (GR1) die ersten Achsrechner (AR1) steuert und überwacht, dass ein zweiter Gruppenrechner (GR1) die zweiten Achsrechner (AR1) steuert und überwacht, dass der erste und der zweite Gruppenrechner (GR1, GR2) sich gegenseitig überwachen und Informationen zum Vergleich austauschen, wobei die Verbindungen zwischen den ersten und zweiten Achsrechnern (AR1, AR2) einerseits und den ersten und zweiten Gruppenrechnern (GR1, GR2) andererseits über jeweils einen separaten Bus (B1, B2), vorzugsweise einen Lichtwellenleiterbus, erfolgt und die Verbindung zwischen den beiden Gruppenrechnern (GR1, GR2) über eine Gruppenrechnerverbindung (GRV) oder einen gemeinsamen Speicher oder Speicherbereich erfolgt.

23. Verfahren zur Steuerung von mehreren Seilwinden und anderen Maschinen, insbesondere in Bühnen, Studios, und Theatern nach Anspruch 22, **dadurch gekennzeichnet, dass** das die Steuerung und Überwachung der Achsrechner (AR1, AR2) durch die Gruppenrechner (GR1, GR2) derart erfolgt, dass die Seilwinden/Maschinen entweder allein von dem ersten Gruppenrechner (GR1) in Verbindung mit den ersten Achsrechnern (AR1) oder allein von dem zweiten Gruppenrechner (GR2) in Verbindung mit den zweiten Achsrechnern (AR2) erfolgt, wenn der jeweils andere Gruppenrechner ausfällt.

24. Verfahren zur Steuerung von mehreren Seilwinden und anderen Maschinen in Bühnen, Studios, und Theatern nach Anspruch 22 oder 23, **dadurch gekennzeichnet, dass** der erste oder der zweite Achsrechner (AR1, AR2) im Störfall die Abschaltung/Stillsetzung der Seilwinde/Maschine zeitlich verzögert zur Auslösung der Abschaltung/Stillsetzung durch die Gruppenrechner (GR1, GR2) auslösen.

## Claims

1. Control system for winches and other machines in particular in stages, studios and theatres, with
a. two axle computers (ARI, AR2) in each case to control and monitor a single one of several winches/machines (MI, M2, Mn) which are allocated to a first control level (I),
i. both of which are connected with a control circuit (FU) for an electric motor of the winch/machine, and
ii. of which a first axle computer (ARI) is connected with a first absolute value transducer (AIWGI) arranged on the winch/machine, and
iii. of which a second axle computer (AR2) is connected with a second absolute value transducer (AIWG2) arranged on the winch/machine, and
b. two group computers (GRI, GR2) allocated to a second control level (II),
i. of which a first group computer (GRI) is connected with the first axle computers (ARI) via a first bus (BI), and
ii. of which a second group computer (GR2) is connected with the second axle computers (AR2) via a second bus (B2) independently of the first bus (B 1), and
iii. which are connected together via a group computer link (GRV) or a common memory or memory area to exchange information independently of the first and second bus (B 1, B2)

2. Control system according to claim 1, **characterised in that** the first bus (B I) is designed as an optical waveguide bus.

3. Control system according to claim I or 2, **characterised in that** the first bus (B1) is designed as a deterministic bus, preferably as a Simolink bus or equidistant Profi-bus.

4. Control system according to any of the previous claims, **characterised in that** the second bus (B2) is designed as an optical waveguide bu

5. Control system according to any of the previous claims, **characterised in that** the second bus (B2) is designed as a deterministic bus, preferably as a Simolink bus or equidistant Profi-bus.

6. Control system according to any of the previous claims, **characterised in that** one or more control consoles (BP) are provided which are allocated to a third control level (III) and which are connected with the first and the second group computers (GR1, GR2) via a third bus (B3).

7. Control system according to claim 6, **characterised in that** the third bus (B3) is designed as an optical waveguide bus, wireless bus or mixed bus.

8. Control system according to claim 6 or 7, **characterised in that** the third bus (B3) is designed as an Ethernet bus.

9. Control system according to any of the previous claims 6 to 8, **characterised in that** a service and diagnostic computer (SDR) is provided which is allocated to a fourth control level (IV) and which is connected via a third bus (B3) with the first and second group computers (GR1, GR2) and with the control consoles.

10. Control system according to claim 9, **characterised in that** the service and diagnostic computer (SDR) is also or alternatively connected via a fifth bus (B5) with the winches/machines (M1, M2 Mn).

11. Control system according to claim 9 or 10, **characterised in that** a remote maintenance computer (FWR) is provided which is allocated to a fifth control level (V) and which is connected with the service and diagnostic computer (SDR) via a telecommunication link (B4, MD1, MD2).

12. Control system according to any of the previous claims, **characterised in that** the first and second axle computers (AR1, AR2) are equipped with a real-time operating system.

13. Control system according to any of the previous claims, **characterised in that** the first and second group computers (GR1, GR2) are equipped with a real-time operating system.

14. Control system according to any of the previous claims, **characterised in that** safety sensors (S) are provided on the winches/machines, the output signals of which are supplied to the first and the second axle computers (AR1, AR2).

15. Control system according to any of the previous claims, **characterised in that** the first and second axle computers (AR1, AR2) evaluate the signals received from the safety sensors (S) and pass these at least partly to the first or second group computer *(GR1)*.

16. Control system according to any of the previous claims, **characterised in that** the first absolute value transducer (AIWG1) is arranged on an input drive shaft of the winch/machine and the second absolute value transducer (A WIG2) is arranged on an output shaft of the winch/machine.

17. Control system according to any of the previous claims, **characterised in that** the control system controls brakes that are mounted to the output shaft of the winches/machines

18. Control system according to any of the previous claims, **characterised in that** the second axle computer (AR2) is equipped with a control panel for manual control of the winch/machine.

19. Control system according to any of the previous claims, **characterised in that** the first group computer (GR1) is designed to control and monitor the first axle computer (AR1), that the second group computer (GR1) is designed to control and monitor the second axle computer (AR2), and that both group computers (GR2, GR1) are designed to monitor each other and exchange information on the winches/ machines and axle computers for comparison.

20. Control system according to claim 19, **characterised in that** the control and monitoring of the axle computers (AR1, AR2) by the group computers (GR1, GR1) takes place such that if the other group computer fails, the winches/machines are controlled and monitored either just by the first group computer (GR2) in connection with the first axle computers (AR1) or just by the second group computer (GR2) in connection with the second axle computers *(AR1)*.

21. Control system according to claim 19, **characterised in that** the first or second axle computers (AR1, AR2) are designed so that, in the event of a fault, the disconnection/stoppage of the winch/machine takes place with a time delay in relation to the disconnection/stoppage by the group computers (GR1, GR2).

22. Process for control of several winches and other machines, in particular in stages, studios and theatres, **characterised in that** each case a first axle computer (AR1) receives the output signals of a first absolute value transducer (AIWG1) that is arranged on the winch/machine (M1, M2 ... Mn), and a second axle computer (AR2) receives the output signals of a second absolute value transducer (AIWG2) that is arranged on the same winch/machine (MI, M2 Mn), so that a first group computer (GRI) controls and monitors the first axle computer (ARI), a second group computer (GRI) controls and monitors the second axle computer (AR2), that the first and second group computers (GRI, GR2) monitor each other and exchange information for comparison, where the connections between the first and second axle computers (ARI, AR2) on one side and the first and second group computers (GRI, GR2) on the other take place via a separate bus (B I, B2), preferably an optical waveguide bus, and the connection between the two group computers (GRI, GR2) takes place via a group computer link (GRV) or a common memory or memory area.

23. Process for control of several winches and other machines in particular in stages, studios and theatres according to claim 19, **characterised in that** the control and monitoring of the axle computers (ARI, AR2) by the group computers (GRI, GR2) takes place such that if the other group computer fails, the winches/machines are controlled and monitored either just by the first group computer (GRI) in connection with the first axle computers (ARI) or just by the second group computer (GR2) in connection with the second axle computers (AR2).

24. Process for control of several winches and other machines in stages, studios and theatres according to claim 22 or 23, **characterised in that** the first or second axle computers (are, AR2) in the event of a fault trigger the disconnection/stoppage of the winch/machine with a time -delay in relation to the triggering of the disconnection/stoppage by the group computers (GRI, GR2).

## Revendications

1. Système de pilotage pour treuils à câbles et autres machines, notamment dans les scènes, studios et théâtres avec
a. deux ordinateurs de contrôle des axes (AR1, AR2), respectivement pour la commande et la surveillance de l'un de plusieurs treuils à câbles/machines (M1, M2, ... Mn) qui sont affectés à un premier niveau de commande (I).
i. qui sont reliés tous les deux à un élément de commande (PU) pour l'électromoteur du treuil/de la machine et
ii. dont un premier ordinateur de contrôle des axes (AR1) est relié à un premier codeur absolu (AIWG1) qui est disposé sur le treuil/la machine, et
iii. dont un deuxième ordinateur de contrôle des axes (AR2) est relié à un deuxième codeur absolu (AIWG2) qui est disposé sur le treuil/la machine, et
b. deux ordinateurs de contrôle des groupes de treuils (GR1, GR2) qui sont affectés à un deuxième niveau de commande (II),
i. dont un premier ordinateur de contrôle des groupes de treuils (GR1) est relié via un premier bus (B1) au premier ordinateur de contrôle des axes (AR1) et
ii. dont un deuxième ordinateur de contrôle des groupes de treuils (GR2) est relié au deuxième ordinateur de contrôle des axes (AR2) via un deuxième bus (B2) indépendamment du premier bus (B1), et
iii. qui sont reliés ensemble via une liaison ordinateur de contrôle des groupes de treuils (GRV) ou par une mémoire ou zone de mémoire commune pour l'échange d'informations du premier au deuxième bus (B1, B2).

2. Système de pilotage d'après la revendication n°1, **caractérisé par le fait que** le premier bus (B1) est exécuté comme bus de fibres optiques.

3. Système de pilotage d'après la revendication n°1 ou 2, **caractérisé par le fait que** le premier bus (B1) est exécuté comme bus déterministe, de préférence comme bus Simolink oud comme profibus équidistant.

4. Système de pilotage d'après l'une des revendications précédentes, **caractérisé par le fait que** le deuxième bus (B1) est exécuté comme bus de fibres optiques.

5. Système de pilotage d'après l'une des revendications précédentes, **caractérisé par le fait que** le deuxième bus (82) est exécuté comme bus déterministe, de préférence comme bus Simolink ou comme profibus équidistant.

6. Système de pilotage d'après l'une des revendications précédentes, **caractérisé par le fait qu'**une ou plusieurs consoles de commande (BP) sont prévues qui sont affectées à un troisième niveau de commande (III) et qui sont reliées au premier et au deuxième ordinateur de contrôle des groupes de treuils (GR1, GR2) via un troisième bus (B3).

7. Système de pilotage d'après la revendication n°6, **caractérisé par le fait que** le troisième bus (B3) est exécuté comme bus de fibres optiques, sans fil ou comme bus mixte.

8. Système de pilotage d'après la revendication n°6 ou 7, **caractérisé par le fait que** le troisième bus (B3) est exécuté comme bus Ethernet.

9. Système de pilotage d'après l'une des revendications précédentes 6 à 8, **caractérisé par le fait qu'**un ordinateur de service et de diagnostic (SDR) est prévu, qui est affecté à un quatrième niveau de commande (IV) et qui est relié au premier et au deuxième ordinateur de contrôle des groupes de treuils (GT1, GR2) et aux consoles de commandes via le troisième bus (B3).

10. Système de pilotage d'après la revendication n°9, **caractérisé par le fait que** l'ordinateur de service et de diagnostic (SDR) est relié en supplément ou alternativement via un cinquième bus (BS) avec les treuils/machines (M1, M2, ... Mn).

11. Système de pilotage d'après la revendication 6 ou 8, **caractérisé par le fait qu'**un ordinateur de télémaintenance (FWR) est prévu qui est affecté à un cinquième niveau de commande (V) et qui est relié via une conduite de télécommunication (B4, MD1, MD2) à l'ordinateur de service et de diagnostic (SDR).

12. Système de pilotage d'après l'une des revendications précédentes, **caractérisé par le fait que** le premier et le deuxième ordinateur de contrôle des axes CAR1, AR2) sont équipés d'un système d'exploitation en temps réel.

13. Système de pilotage d'après l'une des revendications précédentes, **caractérisé par le fait que** le premier et le deuxième ordinateur de contrôle des groupes de treuils (GR1, GR2) sont équipés d'un système d'exploitation en temps réel.

14. Système de pilotage d'après l'une des revendications précédentes, **caractérisé par le fait que** des détecteurs de sécurité (S) sont prévus sur les treuils/machines dont les signaux de sortie sont transmis au premier et au deuxième ordinateur de contrôle des axes (AR1, AR2).

15. Système de pilotage d'après l'une des revendications précédentes, **caractérisé par le fait que** le premier et le deuxième ordinateur de contrôle des axes (AR1, AR2) exploitent les signaux reçus par les détecteurs de sécurité (S) et les transmettent au moins en partie au premier ou au deuxième ordinateur de contrôle des groupes de treuils (GR2).

16. Système de pilotage d'après l'une des revendications précédentes, **caractérisé par le fait que** le premier codeur absolu (AWIG1) est affecté à un arbre d'entraînement du treuil/de la machine et que le deuxième codeur absolu (AIWG2) est affecté à un arbre de sortie du treuil/de la machine.

17. Système de pilotage d'après l'une des revendications précédentes, **caractérisé par le fait que** le système de pilotage avec les freins agit sur les treuils/machines qui sont situés sur l'arbre de sortie du treuil/de la machine.

18. Système de pilotage d'après l'une des revendications précédentes, **caractérisé par le fait que** le deuxième ordinateur de contrôle des axes (AR2) est doté d'une console de commande pour la commande manuelle du treuil/de la machine.

19. Système de pilotage d'après l'une des revendications précédentes, **caractérisé par le fait que** le premier ordinateur de contrôle des groupes de treuils (GR1) est conçu pour commander et surveiller les premiers ordinateurs de contrôle des axes (AR1), que le deuxième ordinateur de contrôle des groupes de treuils (GR1) est conçu pour commander et surveiller les deuxièmes ordinateurs de contrôle des axes (AR1) et que les deux ordinateurs de contrôle des groupes de treuils (GR1, GR2) sont conçus pour se surveiller mutuellement et échanger des informations sur les treuils/machines et les ordinateurs de contrôle des axes et les comparer.

20. Système de pilotage d'après la revendication n°19, **caractérisé par le fait que** la commande et la surveillance des ordinateurs de contrôle des axes (AR1, AR2) est effectué par les ordinateurs de contrôle des groupes de treuils (GR1, GR2) de sorte que les treuils/machines sont commandés soit seulement par le premier ordinateur de contrôle des groupes de treuils (GR1) en liaison avec les premiers ordinateurs de contrôle des axes (AR1) soit seulement par le deuxième ordinateur de contrôle des groupes de treuils (GR2) en liaison avec les deuxièmes ordinateurs de contrôle des axes (AR2), si l'autre ordinateur de contrôle des groupes de treuils respectif est défaillant.

21. Système de pilotage d'après la revendication n°19, **caractérisé par le fait que** le premier et le deuxième ordinateur de contrôle des axes (AR1, AR2) sont conçus pour qu'en cas de dérangement l'arrêt/l'immobilisation du treuil/de la machine soit déclenché par les ordinateurs de contrôle des groupes de treuils (GR1, GR2) avec un temps de retard.

22. Processus pour la commande de plusieurs treuils et autres machines, notamment pour les scènes, studios et théâtres, **caractérisé par le fait qu'**un premier ordinateur de contrôle des axes (AR1) reçoit les signaux de sortie d'un premier codeur absolu (AIWG1) qui est placé sur l'un des treuils/machines (MI, M2, ... Mn) et qu'un deuxième ordinateur de contrôle des axes (AR2) reçoit les signaux de sortie d'un deuxième codeur absolu (AIWG2) qui est placé sur le même treuil/la même machine (MI, M2, Mn), qu'un premier ordinateur de contrôle des groupes de treuils (GR1) commande et surveille les premiers ordinateurs de contrôle des axes (AR1), qu'un deuxième ordinateur de contrôle des groupes de treuils (GR1) commande et surveille les deuxièmes ordinateurs de contrôle des axes (AR1), que le premier et le deuxième ordinateur de contrôle des groupes de treuils (GR1, GR2) se surveillent mutuellement et échangent des informations et les comparent, les liaisons entre les premiers et les deuxièmes ordinateurs de contrôle des axes (AR1, AR2) d'une part et les premiers et les deuxièmes ordinateurs de contrôle des groupes de treuils (GR1, GR2) d'autre part s'effectuant respectivement via un bus séparé (B1, B2), de préférence un bus à fibres optiques et la liaison entre les deux ordinateurs de contrôle des groupes de treuils (GR1, GR2) s'effectuant via une liaison ordinateur de contrôle des groupes de treuils (GRV) ou via une mémoire ou zone de mémoire commune.

23. Processus pour la commande de plusieurs treuils et autres machines, notamment dans les scènes, studios et théâtres d'après la revendication n°22, **caractérisé par le fait que** la commande et la surveillance des ordinateurs de contrôle des axes (AR1, AR2) sont effectuées par les ordinateurs de contrôle des groupes de treuils (GR1, GR2) de sorte que la commande des treuils/machines est effectuée seulement par le premier ordinateur de contrôle des groupes de treuils (GR1) en liaison avec les premiers ordinateurs de contrôle des axes (AR1) ou seulement par le deuxième ordinateur de contrôle des groupes de treuils (GR2) en liaison avec les deuxièmes ordinateurs de contrôle des axes (AR2), si l'autre ordinateur de contrôle des groupes de treuils respectif est défaillant.

24. Processus pour la commande de plusieurs treuils et autres machines, notamment dans les scènes, studios et théâtres d'après la revendication n°22 ou 23, **caractérisé par le fait qu'**en cas de dérangement le premier ou le deuxième ordinateur de contrôle des axes (AR1, AR2) déclenche avec un temps de retard l'arrét/l'immobilisation du treuil/de la machine pour déclencher l'arrêt/l'immobilisation par les ordinateurs de contrôle des groupes de treuils (GR1, GR2).
